# EUROPÄISCHE PATENTSCHRIFT

(11) **EP 0 800 425 B1**
(45) Veröffentlichungstag und Bekanntmachung des Hinweises auf die Patenterteilung: **17.02.1999**
(21) Anmeldenummer: 95942196.7
(22) Anmeldetag: 22.12.1995
(51) Int. Cl.: B21C 37/20

(54) **VERFAHREN ZUR HERSTELLUNG VON INNENVERZAHNTEN TEILEN**
METHOD OF MANUFACTURING INTERNALLY GEARED PARTS
PROCEDE DE FABRICATION DE PIECES A DENTURE INTERIEURE

(30) Priorität: 28.12.1994 DE 4446919
(43) Veröffentlichungstag der Anmeldung: 15.10.1997
(73) Patentinhaber: Dynamit Nobel GmbH Explosivstoff- und Systemtechnik, 53840 Troisdorf (DE)
(72) Erfinder: ZIMMERMANN, Willi, D-53757 St. Augustin (DE); STEIN, Bernd, D-53119 Bonn (DE); ZIMMERMANN, Jürgen, D-53840 Troisdorf (DE)
(74) Vertreter: Scherzberg, Andreas, Dr.
(86) Internationale Anmeldenummer: EP9505105
(87) Internationale Veröffentlichungsnummer: WO9620050

(56) Entgegenhaltungen:
- EP-A- 0 295 919
- DE-A- 2 420 014
- US-A- 3 768 291

## Beschreibung

Die Erfindung betrifft ein Verfahren zur Herstellung von innenverzahnten Teilen nach dem Oberbegriff des Anspruchs 1.

In der DE-A1 24 20 014 ist ein gattungsgemäßes zylindrisches Abstreckdrückverfahren beschrieben, bei dem ein rohrförmiges Werkstück einem rotierenden Fließpreßvorgang unterworfen wird. Es tritt dabei eine plastische Verformung bzw. ein punktförmiges Teigigwerden des Werkstoffs ein. Dieses Verfahren unterscheidet sich grundsätzlich vom Walzen, Hämmern oder Tiefziehen, da hierbei eine Kaltverfestigung des Werkstoffs eintritt.

Beim beschriebenen Abstreckdrückverfahren befindet sich das Werkstück auf einem drehbar angetriebenen Drückdorn, wobei von außen eine oder mehrere Drückrollen während einer Längsbewegung gegen das Werkstück anlegen. Zwischen dem Drückdorn bzw. einem Umformwerkzeug und der Drückrolle bzw. den Drückrollen findet eine Fließverformung des Metalls statt, wobei die Wandstärke des Werkstücks verringert und seine Länge vergrößert wird.

Der Erfindung liegt die Aufgabe zugrunde, ein Verfahren nach dem Oberbegriff des Anspruchs 1 insgesamt so stark zu verbessern, daß eine Serienfertigung gewährleistet ist.

Erfindungsgemäß wird diese Aufgabe durch die kennzeichnenden Merkmale des Anspruchs 1 gelöst.

Dadurch, daß der Abstand des Umformwerkzeugs von der Halterung des Drückdorns in der Maschine so groß ist, daß das Umformwerkzeug sich unter dem Druck der gleichmäßig auf dem Umfang angreifenden Drückrollen durch Auslenkung des Dorns selbsttätig zentrieren kann, ist eine sichere Fertigung ohne ständige Werkzeugbrüche durch Verspannungen unter dem äußeren Rollendruck gewährleistet.

Das Umformwerkzeug besteht erfindungsgemäß aus chrom- und molybdänhaltigen Werkstoffen (z.B. nach DIN 1.2343; 1.2344; 1.2606) und ist vergütet sowie oberflächengehärtet. Vorzugsweise wird es anschließend noch poliert. Durch diese Maßnahmen ist das Umformwerkzeug extrem haltbar und für den Dauereinsatz geeignet.

Der Abstand des Umformwerkzeugs von der Halterung des Dorns ist vorteilhafterweise größer gleich 200 mm, bevorzugt 500 mm. Dieses Maß ist selbstverständlich abhängig von der Stabilität und Größe der Maschine. Auf jeden Fall muß sichergestellt sein, daß das Umformwerkzeug eine gewisse Auslenkung vollziehen kann.

Die Drückrollen sind vorzugsweise aus HSS-Stahl bzw. Hartmetall hergestellt. Außerdem liegt der Einlaufwinkel der Drückrolle bzw. der Drückrollen in bevorzugter Ausführungsform zwischen 5-45°, der Auslaufwinkel zwischen 0-20° und der äußere Rollenradius zwischen 0,5-25 mm.

Ein weiteres erfindungsgemäßes Merkmal sieht vor, daß das Werkstück als vorgedrehtes oder vorgeschmiedetes topfförmiges Rohteil auf das Umformwerkzeug aufgeschoben wird. Hierdurch ist das Werkstück auf dem Umformwerkzeug fest verankert.

Damit die Drückrollen am Werkstück besser angreifen können, ist vorteilhafterweise an der äußeren Stirnseite des Werkstücks eine Einschnürung vorgesehen, deren Tiefe 0,2-0,6 x S beträgt, wobei S die Dicke der Wand des Werkstücks ist. Zweckmäßigerweise geht die Einschnürung über einen Winkel δ von maximal 45° in die äußere Umfangsfläche des Werkstücks über.

In einer bevorzugten Variante kann das Abstreckdrücken auch im Gegenlaufdrückverfahren durchgeführt werden. Hierbei ist angrenzend an das Umformwerkzeug ein in der Maschine geführter Reitstock angeordnet und Dorn, Umformwerkzeug und Reitstock bilden eine Einheit. Das Werkstück ist hierbei als topfförmiges Rohteil zwischen Umformwerkzeug und Dorn eingespannt.

In einer weiteren bevorzugten Ausführungsform wird zur Herstellung von innenverzahnten Teilen mit einer doppelseitigen Verzahnung eine Kombination aus dem Gleichlaufdrückvenfahren und dem Gegenlaufdrückverfahren angewendet, wobei sich zwischen den beiden Umformwerkzeugen ein doppelseitiges topfförmiges Rohteil als Werkstück befindet, eine dem Reitstock benachbarte Drückrolle im Gegenlaufdrückverfahren vom Ende des Rohteils zur Mitte hin fortbewegt wird und eine dem Dorn benachbarte Drückrolle im Gleichlaufdrückverfahren von der Mitte des Rohteils aus in Richtung Dorn fortbewegt wird.

Vorteilhafterweise weist das doppelseitige topfförmige Werkstück als Rohteil eine auf einer Seite zur Mitte hin gerichtete Einschnürung auf, die in einem Winkel von maximal 20° in die äußere Umfangsfläche des Werkstücks übergeht und eine Tiefe von 0,2-0,6 x S aufweist, wobei S die Dicke der Wand des Werkstücks ist.

Weitere Merkmale der Erfindung ergeben sich aus den Figuren, die nachfolgend beschrieben sind. Es zeigt:
- Fig. 1: ein Drückdorn mit aufgelegtem Werkstück und angelegten Drückrollen im Gleichlaufdrückverfahren,
- Fig. 2: ein Drückdorn mit einem schrägverzahnten Umformwerkzeug,
- Fig. 3: eine Anordnung zum Abstreckdrücken im Gegenlaufdrückverfahren,
- Fig. 4: eine Anordnung zum Abstreckdrücken eines Werkstücks mit doppelseitiger Verzahnung,
- Fig. 5: im Schnitt ein Umformwerkzeug,
- Fig. 6: im Schnitt eine Drückrolle,
- Fig. 7: im Schnitt ein topfförmiges Werkstück als Rohteil und
- Fig. 8: im Schnitt ein doppeltopfförmiges Werkstück als Rohteil.

Fig. 1 zeigt schematisch einen Teil eines Drückdorns 10, der aus einem Dorn 1 mit einem an der Endseite angebrachten Umformwerkzeug 2 besteht. Nicht gezeigt ist die Halterung des Drückdorns 10 in einer Maschine. Das Umformwerkzeug 2 ist auf einer stirnseitigen Erweiterung 11 des Dorns 1 drehfest aufgesetzt.

Fig. 5 zeigt im Schnitt eine Ausführungsform eines solchen Umformwerkzeugs 2. Auf der Oberfläche des Umformwerkzeugs 2 sind längsverlaufende Zähne, Rillen oder Nuten angeordnet, die das Negativ einer herzustellenden Verzahnung darstellen.

Auf das Umformwerkzeug 2 ist ein topfförmiges Werkstück 4 aufgeschoben (siehe Fig. 1). Von außen greifen Drückrollen 3 auf das Werkstück 4 an, wobei durch die Krafteinwirkung der Drückrollen 3 eine Fließverformung des Metalls des Werkstücks 4 erfolgt. Dabei wird dessen Wandstärke verringert und die Länge gleichzeitig vergrößert. Dargestellt ist hier das Gleichlaufdrückverfahren.

Erfindungsgemäß ist der Abstand des Umformwerkzeugs 2 von der nicht gezeigten Halterung des Drückdorns 10 in der Maschine so groß gewählt, daß das Umformwerkzeug 2 eine gewisse Auslenkung α zur Maschinenachse 5 ausführen kann. Hierdurch kann sich das Umformwerkzeug 2 zwischen den Drückrollen 3 selbst zentrieren. Der Abstand des Umformwerkzeugs 2 von der Halterung sollte aus diesem Grund größer gleich 200 mm, bevorzugt 500 mm sein. Damit das Umformwerkzeug 2 haltbarer ist, ist es erfindungsgemäß aus chrom- und molybdänhaltigen Werkstoffen hergestellt und vergütet sowie oberflächengehärtet.

Fig. 2 zeigt eine Ausführungsform eines Drückdorns 10 mit einem schrägverzahnten Umformwerkzeug 2 und einem aufgelegten Werkstück 4, welches gerade von einer Drückrolle 3 auf das Umformwerkzeug 2 gedrückt wird. Bei der Formung von schrägverzahnten Teilen wird besonders das Umformwerkzeug 2 durch den axial fließenden Werkstoff auf Bruch der Zähne beansprucht. Durch entsprechende Wahl der Umformparameter wie Vorschub der Drückrollen, Reduktionsgrad, Rollengeometrie und Drehzahl der Maschine kann die Neigung des Werkstoffs zur Torsion beim Umformen genutzt werden. Hierdurch wird das Umformwerkzeug 2 entlastet und damit eine längere Standzeit erreicht.

Durch die Umformung des Werkstoffs beim Abstreckdrückverfahren entsteht eine starke Verfestigung des Werkstoffs. Diese Verfestigung kann durch entsprechende Wahl des Umformgrades und der Werkzeuggeometrie beeinflußt werden. Damit wird eine nachträgliche Vergütung und Härtung von innenverzahnten Teilen unnötig. Die Kaltverfestigung sowie eine eventuelle Oberflächenhärtung durch bekannte Nitrierverfahren gewährleisten die gewünschte Härte und Verschleißfestigkeit der Teile.

Fig. 3 zeigt das Abstreckdrücken im Gegenlaufverfahren. Hierbei ist angrenzend an das Umformwerkzeug 2 ein in der Maschine geführter Reitstock 9 angeordnet, wobei Dorn 1, Umformwerkzeug 2 und Reitstock 9 eine Einheit bilden. Das Werkstück 4 ist als topfförmiges Rohteil zwischen Umformwerkzeug 2 und Dorn 1 bzw. einem Halteelement 12 eingespannt. Die Drückrolle bzw. die Drückrollen 3 greifen an der zum Reitstock 9 gewandten Endseite des Werkstücks 4 an diesem an und bewegen sich von dort aus in Richtung Dorn 1.

Fig. 4 zeigt die Herstellung eines innenverzahnten Teils mit einer doppelseitigen Verzahnung, wobei eine Kombination aus dem Gleichlaufdrückverfahren und dem Gegenlaufdrückverfahren angewendet wird. Zwischen einem Reitstock 9 und einem Dorn 1 sind hier zwei Umformwerkzeuge 2a, 2b angeordnet, wobei sich zwischen den Umformwerkzeugen 2a, 2b ein doppelseitiges topfförmiges Werkstück 4' befindet. Dieses Werkstück 4' wird noch eingehender in Fig. 8 beschrieben. Das Abstreckdrücken im Gleichlaufdrückverfahren geschieht durch eine Drückrolle 3b, die von der Mitte des Werkstücks 4' aus in Richtung Dorn 1 bewegt wird. Das Gegenlaufdrückverfahren geschieht durch eine dem Reitstock 9 benachbarte Drückrolle 3a, die vom Ende des Werkstücks 4' zur Mitte hin bewegt wird.

Fig. 6 zeigt im Schnitt eine Drückrolle 3. Zur Verankerung weist diese eine innere Bohrung mit einer Nut 13 auf. Erfindungsgemäß sind die Drückrollen 3 vorteilhafterweise aus HSS-Stahl bzw. einem Hartmetall hergestellt. Der Einlaufwinkel β der Drückrolle 3 liegt vorteilhafterweise zwischen 5-45°, der Auslaufwinkel Θ zwischen 0-20° und der äußere Rollenradius r zwischen 0,5-25 mm. Die Rollendicke B beträgt vorteilhafterweise zwischen 60 und 260 mm und die Rollenbreite D zwischen 20 bis 90 mm.

Wie schon erwähnt, wird das Werkstück 4,4' vorteilhafterweise als vorgedrehtes oder vorgeschmiedetes Rohteil auf das Umformwerkzeug 2 geschoben.

In Fig. 7 ist ein Werkstück 4 zur Verwendung vorteilhafterweise für das Gleichlaufdrückverfahren gezeigt. Fig. 1 zeigt eine entsprechende Anordnung. Das topfförmige Werkstück 4 weist an der äußeren Stirnseite 6 eine Einschnürung 7 auf, deren Tiefe a = 0,2-0,6 x S beträgt, wobei S die Dicke der Wand des Werkstücks 4 als Rohteil ist. Die Einschnürung 7 geht über einen Winkel δ von maximal 45° in die äußere Umfangsfläche des Werkstücks 4 über. Diese Einschnürung 7 ermöglicht ein besseres Angreifen der Drückrollen 3.

In Fig. 8 ist im Schnitt ein doppeltopfförmiges Werkstück 4' als Rohteil gezeigt. Dieses Werkstück 4' wird in der in Fig. 4 beschriebenen Vorrichtung verwendet. Das Werkstück 4' hat eine auf einer Seite zur Mitte hin gerichtete Einschnürung 7', die in einem Winkel σ von maximal 20° in die äußere Umfangsfläche 8 des Werkstücks 4' übergeht und eine Tiefe a von 0,2-0,6 x S aufweist, wobei S die Dicke der Wand des Werkstücks 4' als Rohteil ist. Diese Einschnürung 7' ist für das bessere Eingreifen der Drückrolle 3b in Fig. 4 vorgesehen.

## Patentansprüche

1. Abstreckdrückverfahren zur Herstellung von innenverzahnten Teilen mit einem Drückdorn (10), bestehend aus einem Dorn (1) mit einem aufgesetzten Umformwerkzeug (2) und einer oder mehreren Drückrollen (3), wobei zwischen Umformwerkzeug (2) bzw. Drückdorn (10) und Drückrollen (3) ein Werkstück (4) angeordnet ist, welches durch die Kraftbeaufschlagung der Drückrollen (3) plastisch verformt wird, **dadurch gekennzeichnet**, daß der Abstand des Umformwerkzeugs (2) von der Halterung des Drückdorns (10) in der Maschine so groß ist, daß das Umformwerkzeug (2) sich unter dem Druck der gleichmäßig auf dem Umfang angreifenden Drückrollen (3) durch Auslenkung des Drückdorns (10) selbsttätig zentriert, und daß das Umformwerkzeug (2) aus chrom- und molybdänhaltigen Werkstoffen besteht und vergütet sowie oberflächengehärtet ist.

2. Abstreckdrückverfahren nach Anspruch 1, **dadurch gekennzeichnet**, daß der Abstand des Umformwerkzeuges (2) von der Halterung des Drückdorns (10) größer gleich 200 mm, bevorzugt 500 mm ist.

3. Abstreckdrückverfahren nach Anspruch 1 oder 2, **dadurch gekennzeichnet**, daß die Drückrollen (3) aus HSS-Stahl bzw. Hartmetall hergestellt sind.

4. Abstreckdrückverfahren nach einem der Ansprüche 1 bis 2, **dadurch gekennzeichnet**, daß der Einlaufwinkel (β) der Drückrolle bzw. der Drückrollen (3) zwischen 5-45°, der Auslaufwinkel (Θ) zwischen 0-20° und der äußere Rollenradius (r) zwischen 0,5-25 mm liegt.

5. Abstreckdrückverfahren nach einem der Ansprüche 1 bis 4, **dadurch gekennzeichnet**, daß das Werkstück (4) als vorgedrehtes oder vorgeschmiedetes topfförmiges Rohteil auf das Umformwerkzeug (2) aufgeschoben ist.

6. Abstreckdrückvertahren nach Anspruch 5, **dadurch gekennzeichnet**, daß an der äußeren Stirnseite (6) des Werkstücks (4) eine Einschnürung (7) vorgesehen ist, deren Tiefe (a) 0,2-0,6 x S beträgt, wobei S die Dicke der Wand des Werkstücks (4) ist.

7. Abstreckdrückverfahren nach Anspruch 6, **dadurch gekennzeichnet**, daß die Einschnürung (7) über einen Winkel (δ) von maximal 45° in die äußere Umfangsfläche (8) des Werkstücks (4) übergeht.

8. Abstreckdrückverfahren nach einem der Ansprüche 1 bis 7, **dadurch gekennzeichnet**, daß das Abstreckdrücken im Gegenlaufdrückverfahren durchgeführt wird, wobei
- angrenzend an das Umformwerkzeug (2) ein in der Maschine geführter Reitstock (9) angeordnet ist und Dorn (1), Umformwerkzeug (2) und Reitstock (9) eine Einheit bilden und
- das Werkstück (4) als topfförmiges Rohteil zwischen Umformwerkzeug (2) und Dorn (1) eingespannt ist.

9. Abstreckdrückverfahren nach einem der vorhergehenden Ansprüche, **dadurch gekennzeichnet**, daß zur Herstellung von innenverzahnten Teilen mit einer doppelseitigen Verzahnung eine Kombination aus dem Gleichlaufdrückverfahren und dem Gegenlaufdrückverfahren angewendet wird, derart,
- daß zwischen einem Reitstock (9) und einem Dorn (1) zwei Umformwerkzeuge (2a,2b) angeordnet sind,
- daß zwischen den Umformwerkzeugen (2a,2b) ein doppelseitiges topfförmiges Werkstück (4') angeordnet ist,
- daß eine dem Reitstock (9) benachbarte Drückrolle (3a) im Gegenlaufdrückverfahren vom Ende des Werkstücks (4') zur Mitte hin fortbewegt wird, und
- daß eine dem Dorn (1) benachbarte Drückrolle (3b) im Gleichlaufdrückverfahren von der Mitte des Werkstücks (4') aus in Richtung Dorn (1) fortbewegt wird.

10. Abstreckdrückverfahren nach Anspruch 9, **dadurch gekennzeichnet**, daß das doppelseitige topfförmige Werkstück (4') als Rohteil eine auf einer Seite zur Mitte hin gerichtete Einschnürung (7') aufweist, die in einem Winkel (σ) von maximal 20° in die äußere Umfangsfläche (8) des Werkstücks (4') übergeht und eine Tiefe (a) von 0,2-0,6 x S aufweist, wobei S die Dicke der Wand des Werkstücks (4') ist.

## Claims

1. Flow turning method for manufacturing internally geared parts with a pressing mandrel (10), comprising a mandrel (1) with a shaping tool (2) placed thereon and one or more pressing rollers (3), with a workpiece (4) which is plastically deformed by the application of force by the pressing rollers (3), being arranged between the shaping tool (2) or the pressing mandrel (10) and pressing rollers (3) characterized in that the distance between the shaping tool (2) and the mounting of the pressing mandrel (10) in the machine is so large that the shaping tool (2) centres itself automatically under the pressure of the pressing rollers (3), engaging evenly on the periphery, by means of deflection of the pressing mandrel (10), and in that the shaping tool (2) consists of chromium-containing and molybdenum-containing materials and is heat-treated and surface-hardened.

2. Flow turning method according to claim 1, characterized in that the distance between the shaping tool (2) and the mounting of the pressing mandrel (10) is greater than or equal to 200 mm, preferably 500 mm.

3. Flow turning method according to claim 1 or 2, characterized in that the pressing rollers (3) are manufactured from HSS steel or hard metal.

4. Flow turning method according to one of claims 1 to 2, characterized in that the entry angle (β) of the pressing roller or the pressing rollers (3) lies between 5-45°, the exit angle (θ) lies between 0-20° and the outer roller radius (r) lies between 0.5-25 mm.

5. Flow turning method according to one of claims 1 to 4, characterized in that the workpiece (4) is pushed on to the shaping tool (2) as a previously turned or preforged cup-shaped blank.

6. Flow turning method according to claim 5, characterized in that a necking down (7) is provided at the outer front side (6) of the workpiece (4), the depth (a) of which necking down amounts to 0.2-0.6 x S, with S being the thickness of the wall of the workpiece (4).

7. Flow turning method according to claim 6, characterized in that the necking down (7) passes over into the outer peripheral surface (8) of the workpiece (4) by way of an angle (δ) of a maximum of 45°.

8. Flow turning method according to one of claims 1 to 7, characterized in that the flow turning is carried out with the co-pressing method, wherein
- a tailstock (9) guided in the machine is arranged such that it adjoins the shaping tool (2), and the mandrel (1), shaping tool (2) and tailstock (9) form one unit, and
- the workpiece (4) is clamped as a cup-shaped blank between the shaping tool (2) and the mandrel (1).

9. Flow turning method according to one of the preceding claims, characterized in that, to manufacture internally geared parts with a double-sided gearing, a combination of the co-pressing method and the counter-pressing is used, in such a way that
- two shaping tools (2a, 2b) are arranged between a tailstock (9) and a mandrel (1),
- a double-sided cup-shaped workpiece (4') is arranged between the shaping tools (2a, 2b),
- a pressing roller (3a) adjacent to the tailstock (9) is moved by the counter-pressing method in opposite directions from the end of the workpiece (4') towards the centre, and
- a pressing roller (3b) adjacent to the mandrel (1) is moved by the co-pressing method from the centre of the workpiece (4') in the direction of the mandrel (1).

10. Flow turning method according to claim 9, characterized in that the double-sided cup-shaped workpiece (4') as blank has a necking down (7') directed on one side towards the centre, the necking down passing over into the outer peripheral surface (8) of the workpiece (4') at an angle (σ) of a maximum of 20° and having a depth (a) of 0.2-0.6 x S, with S being the thickness of the wall of the workpiece (4').

## Revendications

1. Procédé de fluotournage pour la fabrication de pièces pourvues d'une denture intérieure avec un ensemble mandrin (10) comprenant un mandrin (1) avec un outil de formage (2) placé sur celui-ci et une ou plusieurs molettes (3), une pièce (4) déformée plastiquement par la force appliquée par les molette (3) étant disposée entre l'outil de formage (2) ou l'ensemble mandrin (10) et les molettes (3), caractérisé par le fait que la distance entre l'outil de formage (2) et la fixation de l'ensemble mandrin (10) dans la machine est telle que l'outil de formage (2) se centre automatiquement par déplacement de l'ensemble mandrin (10) sous la pression des molettes (3) qui agissent de manière uniforme sur le pourtour et par le fait que l'outil de formage (2) est en un matériau à base de chrome et de molybdène et est traité et trempé superficiellement.

2. Procédé de fluotournage selon la revendication 1, caractérisé par le fait que la distance entre l'outil de formage (2) et la fixation de l'ensemble mandrin (10) est supérieure ou égale à 200 mm, de préférence est de 500 mm.

3. Procédé de fluotournage selon la revendication 1, caractérisé par le fait que les molettes (3) sont réalisées en acier rapide ou en métal dur.

4. Procédé de fluotournage selon une des revendications 1 ou 2, caractérisé par le fait que l'angle d'attaque (β) de la molette ou des molettes (3) se situe entre 5-45°, l'angle de dépouille (θ) entre 0-20° et le rayon extérieur de molette (r) entre 0,5-25 mm.

5. Procédé de fluotournage selon une des revendications 1 à 4, caractérisé par le fait que l'on enfile sur l'outil de formage (2) la pièce (4) en tant que pièce brute en forme de godet ébauchée au tour ou à la presse.

6. Procédé de fluotournage selon la revendication 5, caractérisé par le fait qu'il est prévu, sur la surface frontale extérieure (6) de la pièce (4), un resserrement (7) dont la profondeur (a) est égale à 0,2-0,6*S, S étant l'épaisseur de la paroi de la pièce (4).

7. Procédé de fluotournage selon la revendication 6, caractérisé par le fait que le resserrement (7) se raccorde par un angle (δ) de 45° maximum à la surface périphérique (8) de la pièce (4).

8. Procédé de fluotournage selon une des revendications 1 à 7, caractérisé par le fait que l'opération de fluotournage est exécutée selon le procédé de fluotournage indirect, une contre-pointe (9) guidée dans la machine étant disposée contre l'outil de formage (2), l'outil de formage (2) et la contre-pointe (9) formant une unité et la pièce (4) étant serrée en tant qu'ébauche en forme de godet entre l'outil de formage (2) et le mandrin (1).

9. Procédé de fluotournage selon une des revendications précédentes, caractérisé par le fait que pour fabriquer des pièces pourvues d'une denture de deux côtés on applique une combinaison des procédés de fluotournage direct et indirect de telle manière
que deux outils de formage (2a, 2b) sont disposés entre une contre-pointe (9) et un mandrin (1),
qu'une pièce (4') en forme de double godet est disposé entre les outils de formage (2a, 2b),
qu'une molette (3a) voisine de la contre-pointe (9) est déplacée selon le procédé de fluotournage indirect, depuis l'extrémité de la pièce en direction du milieu de celle-ci et
qu'une molette (3b) voisine du mandrin (1) est déplacée selon le procédé de fluotournage direct depuis le milieu de la pièce en direction du mandrin (1).

10. Procédé de fluotournage selon la revendication 9, caractérisé par le fait que la pièce (4') en forme de double godet, en tant qu'ébauche, présente un resserrement (7') d'un côté orienté en direction du milieu qui se raccorde par un angle (σ) de 20° maximum à la surface périphérique (8) de la pièce (4') et une profondeur de 0,2-0,6*S, S étant l'épaisseur de la paroi de la pièce (4').
